# EUROPÄISCHE PATENTSCHRIFT

(11) **EP 0 794 300 B1**
(45) Veröffentlichungstag und Bekanntmachung des Hinweises auf die Patenterteilung: **12.02.2003**
(21) Anmeldenummer: 97103623.1
(22) Anmeldetag: 05.03.1997
(51) Int. Cl.: E04D 13/04

(54) **Dachablauftopf**
Roof drain outlet
Entonnoir d'écoulement de toit

(30) Priorität: 05.03.1996 DE 19608439
(43) Veröffentlichungstag der Anmeldung: 10.09.1997
(73) Patentinhaber: Dallmer GmbH & Co., D-59757 Arnsberg (DE)
(72) Erfinder: Dallmer, Johannes, 59757 Arnsberg (DE)
(74) Vertreter: Fritz, Edmund Lothar, Dipl.-Chem.

(56) Entgegenhaltungen:
- EP-A- 0 176 683
- GB-A- 1 319 993
- US-A- 2 701 644
- US-A- 4 112 691

## Beschreibung

Die Erfindung bezieht sich auf einen Dachablauftopf mit den Merkmalen nach dem Oberbegriff des Anspruch 1.

Bei Dachablauftöpfen und Dachablaufarmaturen müssen Maßnahmen getroffen sein, daß das in das Fallrohr gelangte Wasser keine Luft mit sich führt, weil dies starke Geräusche verursacht, die sich auf das Bauwerk übertragen.

Aus der DE 31 09 345 C2 ist ein Dachablauftopf der eingangs genannten Art bekannt. Die Topfhöhe des darin beschriebenen Dachablauftopfes macht vom Boden bis zum Kragen etwa die Hälfte des Topfdurchmessers aus. Zur Vermeidung der Geräuschentwicklung im Fallrohr ist in dem Topf in Höhe des Kragens ein Einsatzteil eingebaut mit einem durchlöcherten ebenen Boden und darüber radial angeordneten Stegen. Durch diese Maßnahme soll die Energie des Wasserstromes, bevor dieser in den Topf gelangt, gebremst und vermindert werden, so daß vom Topf aus das Wasser ohne Luftzufuhr in das Fallrohr gelangen kann.

Bei dem bekannten Ablauftopf ist das Einsatzteil mittels eines Klemmringes gehalten, der im übrigen zum Festklemmen der aufliegenden Dichtungsbahnen dient.

Die Aufgabe der Erfindung besteht darin, einen Ablauftopf der in Rede stehenden Art so auszubilden, daß das Problem der Geräuschbildung in einer einfacheren Weise als bei dem vorgenannten Stand der Technik gelöst wird.

Diese Aufgabe wird erfindungsgemäß durch die kennzeichnenden Merkmale des Anspruchs 1 gelöst.

Die Lösung dieses Problems beruht bei der angemeldeten Erfindung auf der Gestaltung des Topfes selbst, der durch seine Bemessung ein vergleichsweise hohes Aufnahmevolumen hat und als Sammelbehälter wirksam ist. Die Turbulenzen des Wasserstromes bleiben im wesentlichen auf den oberen Bereich dieses Sammelbehälters beschränkt. Die Überleitung des Wassers in das Fallrohr erfolgt indessen im unteren Bodenbereich des Sammelbehälters, wo sich die Wassermenge beruhigt hat und ohne Lufteinschluß an das Fallrohr weiterströmen kann, unterstützt durch die in diesem Fallrohr eintretende Saugwirkung.

Die Unteransprüche 2 bis 5 betreffen Weiterbildungen der Erfindung.

Gemäß der weiteren Erfindung kann zur Unterstützung des beruhigten Wasserabflusses im unteren Bereich des Sammelbehälters lose ein Einsatzteil eingesetzt werden.

Im folgenden werden Ausführungsbeispiele der Erfindung unter Bezugnahme auf die beiliegenden Zeichnungen näher beschrieben. Dabei zeigen
- Fig. 1: zeigt im Prinzip einen Axialschnitt durch einen Dachablauftopf nach der Erfindung;
- Fig. 2: zeigt den gleichen Dachablauftopf wie auf Fig. 1, jedoch mit einem von Fall zu Fall gebräuchlichen Zusatzteil;
- Fig. 3: ist ein Schnitt nach III III von Fig. 2.

Zunächst wird auf Fig. 1 Bezug genommen.

Ein zylindrischer Teil 10a des Topfes und ein sich daran anschließender steilkonischer Teil 10b bilden einen Sammelbehälter, dessen Höhe 16 etwa das 1,5 bis 2,0-fache des Durchmessers des zylindrischen Topfteils 10a beträgt. An einen Topfboden 12 schließt sich ein Stutzen 13 zum Anschluß eines Fallrohres an. An den konischen Topfteil 10b schließt sich in an sich bekannter Weise ein Kragen 15 an, der zur Auflage der für das Dach vorgesehenen Dichtungsbahnen dient. Diese werden in an sich bekannter Weise mittels eines Klemmrings gehalten, wobei die dafür erforderlichen Klemmschrauben von einem Ring 14 aufgenommen werden, der als Schraubenaufnahme dient.

Der Durchmesser des Stutzens 13 liegt in der Regel zwischen 40 bis 75 mm. Dementsprechend größer ist der Durchmesser des Topfteils 10a bemessen.

Bei dem Dachablauftopf nach Fig. 2 und 3 ist in die gleiche Ausbildung wie nach Fig. 1 lose auf den Boden 12 ein Einsatzteil 20 eingesetzt, das sich etwa bis zur halben Höhe 16 erstreckt. Das Einsatzteil besteht aus einer zylindrischen Wand 21, dem Innendurchmesser des Topfteils 10a angepaßt, sowie einem steilen Kegel 23 mit Einlauföffnungen 24. Die zylindrische Wand 21 und der steile Kegel 23 sind durch radiale Stege 22 miteinander verbunden.

## Patentansprüche

1. Dachablauftopf umfassend:
- einen Kragen (15);
- einen zylindrischen Teil (10a);
- einen Topfboden (12); sowie
- einen Stutzen (13), der von dem Topfboden (12) zum Anschluss eines Fallrohres ausgeht;
**dadurch gekennzeichnet, dass**
- Teile (10a, 10b) des Dachablauftopfes einen Sammelbehälter für hereinströmendes Wasser bilden; dass
- die Höhe (16) des Sammelbehälters etwa das 1,5 bis 2,0 - fache des Durchmessers des zylindrischen Teils (10a) des Dachablauftopfes beträgt, wobei
- durch diese Bemessung des Dachablauftopfes Turbulenzen des hereinströmenden Wassers im wesentlichen auf den oberen Bereich des Sammelbehälters beschränkt bleiben.

2. Dachablauftopf nach Anspruch 1, **dadurch gekennzeichnet, dass** der Dachablauftopf einen steil konischen Teil (10b) umfasst, der sich an den zylindrischen Teil (10a) auf der von dem Topfboden (12) abgewandten Seite anschließt und zusammen mit dem zylindrischen Teil (10a) den Sammelbehälter bildet.

3. Dachablauftopf nach einem der Ansprüche 1 oder 2, **dadurch gekennzeichnet, dass** der Topfboden (12) eben ist.

4. Dachablauftopf nach einem der Ansprüche 1 bis 3, **dadurch gekennzeichnet, dass** im unteren Bereich des Sammelbehälters lose ein Einsatzteil (20) eingesetzt ist.

5. Dachablauftopf nach Anspruch 4, **dadurch gekennzeichnet, dass** das Einsatzteil (20) aus einer zylindrischen Wand (21) und einem darüber angeordneten steilen Kegel (23) mit Einlauföffnung (24) besteht, wobei der Kegel über radiale Stege (22) mit der zylindrischen Wand verbunden ist.

## Claims

1. Roof drain outlet, extensively
- a collar (15);
- a cylindrical part (10a);
- a drain outlet bottom (12); as well as
- a nozzle (13), that starts from the drain outlet bottom (12) and leads to the connection of a downpipe:
**characterized in that**
- parts (10a, 10b) of the roof drain outlet constitute a collecting container for water flowing **in; that**
- the height (16) of the collecting container is around 1,5 to twice the diameter of the cylindrical part (10a) of the roof drain outlet, in which
- by this calculation of the roof drain outlet the turbulences of the water flowing in remain substantially limited in the upper area of the collecting container.

2. Roof drain outlet according to claim 1, **characterized in that** the roof drain outlet includes an upright conic part (10b), that connects to the cylindrical part (10a) on the side oriented away from the drain outlet bottom (12) and together with the cylindrical part (10a) constitutes the collecting container.

3. Roof drain outlet according to one of the claims 1 or 2, **characterized in that** the drain outlet bottom (12) is flat.

4. Roof drain outlet according to one of the claims 1 to 3, **characterized in that** an attachment (20) is introduced into the lower area of the collecting container.

5. Roof drain outlet according to claim 4, **characterized in that** the attachment (20) consists of a cylindrical wall (21) and an upright cone placed over it (23) with an inlet opening (24), in which the cone is connected to the cylindrical wall by vertical plates (22).

## Revendications

1. Entonnoir d'écoulement de toit comprenant:
- un collier (15);
- une partie cylindrique (10a);
- un fond d'entonnoir (12); ainsi qu'
- une tuyère (13), qui part du fond de l'entonnoir (12) et conduit jusqu'à la connexion d'un tube de descente;
**caractérisé en ce que**,
- des parties (10a, 10b) de l'entonnoir d'écoulement de toit qui forment un récipient de collecte pour l'eau s'écoulant dans celui-ci; que
- la hauteur (16) du récipient de collecte est de 1,5 a 2,0 fois le diamètre de la partie cylindrique (10a) de l'entonnoir d'écoulement de toit , dans lequel
- par ce calcul de l'entonnoir d'écoulement de toit, le flux d'eau s'écoulant dans celui-ci restent limitées à la partie supérieure du récipient de collecte.

2. Entonnoir d'écoulement de toit selon la revendication 1, **caractérisé en ce que** l'entonnoir d'écoulement de toit comprend une partie conique droite (10b), reliée à la partie cylindrique (10a) sur le côté externe du fond de l'entonnoir (12) et forme avec la partie cylindrique (10a) le récipient de collecte.

3. Entonnoir d'écoulement de toit selon une des revendications 1 ou 2, **caractérisé en ce que** le fond de l'entonnoir (12) est plat.

4. Entonnoir d'écoulement de toit selon une des revendications de 1 à 3, **caractérisé en ce qu'**une partie annexe est insérée dans la partie la plus basse du récipient.

5. Entonnoir d'écoulement de toit selon la revendication 4, **caractérisé en ce que** la partie annexe (20) est composée d'une paroi cylindrique (21) et d'un cône droit disposé au-dessus de celui-ci (23) avec une ouverture d'entrée (24), dans laquelle le cône est relié à la paroi cylindrique (22).
